# FASCICULE DE BREVET EUROPEEN

(11) **EP 1 065 317 B1**
(45) Date de publication et mention de la délivrance du brevet: **15.12.2004**
(21) Numéro de dépôt: 00401874.3
(22) Date de dépôt: 30.06.2000
(51) Int. Cl.: E01D 19/14, E04C 5/12

(54) **Câble de suspension pour pont suspendu**
Kabelaufhängung für eine Hängebrücke
Cable suspension for a suspension bridge

(30) Priorité: 01.07.1999 FR 9908510
(43) Date de publication de la demande: 03.01.2001
(73) Titulaire: GTM Construction S.A., 92000 Nanterre (FR)
(72) Inventeur: Demilecamps, Louis, 78730 Plaisir (FR); Rousier, Gérard, 94000 Creteil (FR)
(74) Mandataire: Lefebure, Gérard

(56) Documents cités:
- EP-A- 0 323 285
- DE-A- 1 658 586
- FR-A- 812 895
- FR-A- 2 346 517
- US-A- 3 864 776

## Description

La présente invention concerne un câble de suspension pour pont suspendu, du type comprenant plusieurs torons multifils en acier, qui sont ancrés à leurs deux extrémités à des points d'ancrage prévus sur l'infrastructure du pont, au moins un dispositif d'accrochage étant prévu à au moins une des extrémités du câble pour l'accrochage d'au moins un groupe de torons du câble à l'un desdits points d'ancrage, ledit dispositif d'accrochage comportant un corps capable de recevoir un groupe de torons du câble et de les retenir dans un sens longitudinal du câble, et capable de recevoir une extrémité d'au moins une barre d'ancrage et de la retenir dans le sens longitudinal opposé dudit câble.

Les câbles de suspension connus jusqu'à présent sont généralement fabriqués selon l'une ou l'autre de deux techniques. Une première technique connue consiste à utiliser des fils individuels en acier galvanisé, qui sont disposés parallèlement les uns aux autres. Les câbles de suspension fabriqués selon cette première technique présentent de bonnes propriétés sur le plan mécanique (résistance à la rupture de 1770 Mpa et module d'élasticité E de 210 Gpa pour des fils d'acier de 5 millimètres de diamètre). Toutefois, pour des ponts de quelque importance, il n'est pas rare qu'il faille utiliser pour chaque câble de suspension 7 à 8.000 fils d'acier ou plus. Les opérations de mise en place des fils d'acier sont donc très longues et nécessitent un matériel sophistiqué et important.

Une seconde technique de construction des câbles de suspension consiste à utiliser pour chaque câble au moins un toron multifils et multicouches, en général plusieurs torons multifils et multicouches. Chaque toron se compose usuellement d'au moins 37 fils d'acier, et il n'est pas rare qu'il se compose d'un nombre encore plus grand de fils, pouvant atteindre ou dépasser la centaine de fils. De tels torons multifils et multicouches sont très lourds et leur manipulation est difficile et compliquée, nécessitant en outre des matériels de manutention et de levage de forte puissance pour permettre leur mise en place sur les infrastructures du pont, en particulier en haut des pylônes de celui-ci. En outre, les câbles de suspension composés de torons multifils et multicouches ont des propriétés mécaniques moins bonnes et moins homogènes que les câbles de suspension composés de fils individuels parallèles. En raison du fait que les torons multifils et multicouches peuvent être composés de fils d'acier ayant des diamètres différents et en raison même de leur structure multicouches, les câbles de suspension ainsi fabriqués ont un module d'élasticité qui est plus faible que celui de l'acier entrant dans leur constitution, et qui a de plus une valeur aléatoire (cette valeur peut varier dans une fourchette de plus ou moins 10 % sur un même lot de câbles). C'est ainsi que leur module d'élasticité E peut être compris entre 150 et 190 Gpa, et la résistance moyenne à la rupture est usuellement de l'ordre de 1650 Mpa. En outre, les torons multifils et multicouches sont relativement chers (15 à 16 F/kg).

En outre, les opérations d'ancrage à effectuer aux extrémités des câbles de suspension connus sont très longues et pénalisent les délais d'exécution du chantier. En effet, la technique d'ancrage des extrémités d'un câble de suspension consiste généralement à soumettre l'extrémité du câble ou de chacun des torons qui le composent, tout d'abord à une opération dite de "frisure" ou "perruquage". Cette opération consiste à effilocher l'extrémité du câble ou du toron et à donner à l'extrémité de chaque fil la forme d'un crochet. On conçoit aisément que si le câble comporte un grand nombre de fils et/ou de torons multifils et multicouches, cette opération de frisure soit très longue à exécuter. Ensuite, après que l'extrémité du câble a été "frisée", elle est soumise à une opération dite "culottage". Cette dernière opération consiste à placer un culot en acier autour de l'extrémité frisée du câble ou de chacun des torons, ce culot ayant la forme d'une douille dont le canal interne comporte une partie étroite d'un diamètre correspondant à celui du câble ou à celui d'un toron multifils et multicouches du câble, et une partie évasée destinée à recevoir l'extrémité frisée dudit câble ou dudit toron. Le culot est ensuite fixé à l'extrémité frisée en coulant dans la partie évasée du canal de la douille un agent approprié de scellement, tel qu'un métal fondu, un coulis de ciment ou une résine (voir le document FR 812.895).

Le brevet US 3.864.776 décrit un pont suspendu et il concerne plus particulièrement un dispositif d'ancrage pour un câble de suspension d'un tel pont. Ce document indique que l'ancrage est adapté pour être utilisé avec des torons de câble en parallèle, des torons de câble torsadés ou des torons ou des fils parallèles préfabriqués, autrement dit avec les différentes sortes de câbles usuellement utilisés pour réaliser des câbles de suspension. Dans le cas où des torons sont utilisés, ce document indique simplement qu'ils sont constitués par plusieurs fils, sans en indiquer le nombre. Les moyens mis en oeuvre dans les divers modes de réalisation du dispositif d'ancrage décrit dans ce document sont relativement lourds, volumineux et complexes. Il serait économiquement irréaliste de les utiliser avec des torons à sept fils, qui ont individuellement une capacité de transmission d'effort relativement faible et ne justifiant pas les moyens "lourds" d'ancrage décrits dans ce document. D'ailleurs, ce dernier indique expressément que l'énormité de la dimension des éléments est difficile à imaginer à partir des dessins.

La présente invention a donc pour but de fournir un câble de suspension du type défini en préambule, qui soit moins coûteux et plus facile à mettre en place que les câbles de suspension connus.

Ce but est atteint par un câble de suspension tel que défini dans la revendication 1.

En particulier, on peut utiliser pour le câble de suspension selon l'invention des torons de précontrainte du type T16-1770 MPa comportant sept fils en acier galvanisé de 5 millimètres de diamètre. Avec de tels torons, on a une résistance à la rupture de 1770 Mpa et module d'élasticité E de 195 Gpa, c'est-à-dire des propriétés mécaniques aussi bonnes que celles d'un câble de suspension à fils individuels parallèles. En outre, les torons de précontrainte à sept fils peuvent être fabriqués avec une bonne reproductibilité, c'est-à-dire que les torons d'un même lot de fabrication présentent des caractéristiques mécaniques ayant sensiblement les mêmes valeurs. Le concepteur du pont n'est donc pas obligé d'adopter des coefficients de sécurité aussi importants que dans le cas où on utilise des torons multifils et multicouches. Cela permet d'utiliser un plus petit nombre de torons, l'économie réalisée représentant environ 5 % en poids. En outre, les torons à sept fils en acier galvanisé ont un prix au kilo environ 2,5 fois plus faible que celui des torons multifils et multicouches.

En outre, les torons de précontrainte à sept fils en acier galvanisé sont nettement plus légers que les torons multifils et multicouches habituellement utilisés pour la réalisation des câbles de suspension. Il en résulte que leur mise en place est nettement plus facile et plus rapide et nécessite des matériels de levage moins compliqués et moins puissants que dans le cas des torons multifils et multicouches.

Les torons de précontrainte à sept fils en acier galvanisé sont connus déjà depuis au moins une dizaine d'années et largement utilisés dans le domaine de la fabrication des ouvrages en béton précontraint, y compris des ponts.

Il a aussi été proposé d'utiliser des torons à sept fils d'acier galvanisé pour la fabrication des haubans de ponts à haubans. Les torons sont ancrés mécaniquement sur une tête unique d'ancrage. Chaque toron est entouré d'une gaine de protection en une matière plastique telle que le polyéthylène ou une polyamide, ou en un métal tel que l'aluminium ou l'acier inoxydable. De tels haubans sont notamment décrits dans les références bibliographiques suivantes, dont certaines sont extraites d'actes de congrès traitant aussi de ponts suspendus :
- "Le Pont de Brotonne" par J. Muller et al., dans 8^{ème} congrès international de la précontrainte, Londres, 1978 ;
- "Un fléau tourne sur l'Isère", dans le Moniteur-Matériels de chantier-septembre 1991 ;
- "Stay Cable Advanced Technology-Wandre Bridge" par J.C. Percheron, dans IABSE 30^{ème} congrès-Helsinki, juin 1988-Contributions du Groupe Français ;
- "Développement de haubans pour grands ponts", par P.E. Mondorf, dans "la Technique française du béton précontraint-9^{ème} congrès international de la FIP, Stockholm, 1982".
- Brevets EP 0 260 163, FR 2.516.573, EP 0 323 285 de la société FREYSSINET ;
- Demande internationale de brevet WO 00/23654 de la société DUMEZ-GTM;
- Certificat d'addition FR 2.346.517 de la Société Technique pour l'Utilisation de la Précontrainte (S.T.U.P.).

Le dernier document (FR 2.346.517) indique expressément qu'on a constaté que les armatures constituées par des torons de ce genre, c'est-à-dire comprenant un fil axial d'acier autour duquel six fils d'acier sont enroulés en spirales à grand pas, n'ont pas une résistance parfaitement satisfaisante aux efforts alternés de grande amplitude. Pour remédier à cet inconvénient, ce document propose d'utiliser un tirant dans lequel chaque armature est constituée essentiellement par une pluralité de fils d'acier parallèles et juxtaposés. Manifestement, ce document n'incite pas l'homme de l'art à utiliser des torons à sept fils pour la construction de haubans.

Malgré l'abondance et l'ancienneté des publications traitant de l'utilisation de torons à sept fils d'acier pour la construction de haubans, aucune application de ces torons au domaine pourtant voisin des câbles de suspension pour ponts suspendus n'a, à la connaissance de la Demanderesse, été réalisée, ce qui montre que, pour l'homme de l'art, le saut technologique n'était pas évident.

Cela tient peut être au fait qu'un câble de suspension pour pont suspendu ne travaille pas de la même manière qu'un hauban pour pont haubané, en particulier en raison des efforts auxquels le câble de suspension est soumis de la part des nombreuses suspentes qui relient le câble de suspension au tablier du pont.

Cela tient peut être aussi au fait que les techniques connues d'ancrage utilisées avec les câbles de suspension classiques sont inadaptées pour les torons de précontrainte à sept fils en acier et que les techniques d'ancrage utilisées dans le domaine de la précontrainte ne sont pas non plus adaptées pour l'ancrage des torons d'un câble de suspension.

L'invention a donc également pour but de fournir des moyens qui soient à la fois compacts et aptes à ancrer un câble de suspension selon l'invention, composé de plusieurs torons de précontrainte à sept fils d'acier, à des points d'ancrage prévus sur l'infrastructure d'un pont suspendu.

Dans ce but, le câble de suspension selon l'invention présente également une ou plusieurs des caractéristiques suivantes :
- le corps du dispositif d'accrochage est constitué par une noix en acier ayant deux faces d'extrémité parallèles l'une à l'autre et une surface périphérique cylindrique entre les deux faces d'extrémité, plusieurs encoches étant formées dans ladite surface périphérique et s'étendant d'une face d'extrémité à l'autre de la noix pour recevoir chacune un toron dudit groupe de torons, chaque toron dudit groupe de torons étant pourvu d'une butée à au moins une de ses extrémités, l'une des deux faces d'extrémité de la noix servant de face d'appui pour les butées des torons dudit groupe de torons,
- ladite butée est un manchon en acier qui est fixée au toron par filage ou sertissage,
- ladite butée est une douille en acier fixée au toron par des clavettes coniques,
- une bague de répartition de pression est interposée entre chaque butée et ladite face d'extrémité servant de face d'appui,
- un évidemment est formé dans ladite face d'appui à chaque endroit où une butée ou la bague de répartition de pression correspondante prend appui sur ladite face d'appui, afin de retenir transversalement ladite butée ou ladite bague de répartition de pression,
- la noix comporte un trou central apte à recevoir une première extrémité de la barre d'ancrage ; la noix et/ou la première extrémité de la barre d'ancrage porte un moyen de retenue pour maintenir ladite première extrémité de la barre d'ancrage dans ledit trou de la noix,
- il est prévu à titre de moyen de retenue, un filetage femelle dans ledit trou et un filetage mâle sur la première extrémité de la barre d'ancrage,
- la seconde extrémité de la barre d'ancrage est filetée et porte un écrou apte à servir de butée pour venir en appui sur une plaque d'appui prévue audit point d'ancrage sur l'infrastructure du pont,
- ledit dispositif d'accrochage est entouré d'une enveloppe rigide étanche en deux parties qui sont portées respectivement par la barre d'ancrage et par ledit groupe de torons et qui sont assemblées l'une à l'autre de manière détachable, et les espaces vides dans ladite enveloppe sont remplis d'une matière protectrice anti-corrosion.

L'invention a également pour objet un pont suspendu tel que défini dans la revendication 11.

D'autres caractéristiques et avantages de l'invention ressortiront de la description suivante donnée à titre d'exemple en référence aux dessins annexés sur lesquels :
- la figure 1 représente, de façon schématique et en élévation latérale, un pont suspendu dans lequel la présente invention peut être mise en oeuvre ;
- la figure 2 montre, en coupe longitudinale, un dispositif pour l'ancrage d'un groupe de torons multifils composant, en partie, un câble de suspension du pont suspendu de la figure 1 ;
- la figure 3 est une vue éclatée montrant, à plus grande échelle et en coupe longitudinale, un dispositif d'accrochage faisant partie du dispositif d'ancrage de la figure 2 ;
- la figure 4 montre le dispositif d'accrochage de la figure 3 à l'état assemblé ;
- la figure 5 est une vue en bout d'une noix d'accrochage faisant partie du dispositif d'accrochage de la figure 3 ;
- la figure 6 montre l'une des extrémités d'un toron multifils du câble de suspension, avec sa butée selon un autre mode de réalisation de l'invention.

Le pont suspendu 1 montré dans la figure 1 comprend deux pylônes 2 et 3 portés respectivement par des piles 4 et 5, et un tablier 6 suspendu par plusieurs suspentes 7 à deux câbles de suspension 8 (un seul des deux câbles est visible dans la figure 1). A leur extrémité inférieure, les suspentes 7 sont attachées au tablier 6, tandis qu'à leur extrémité supérieure elles sont attachées à des colliers 9 portés par chacun des deux câbles de suspension 8. Chaque câble 8 passe sur des chaises (non montrées) au sommet des pylônes 2 et 3, et ses extrémités sont ancrées à des massifs d'ancrage 11 et 12 prévus sur l'infrastructure du pont 1.

Chaque câble de suspension 8 est constitué de plusieurs torons multifils 13 en acier. Conformément à la présente invention, chaque toron 13 est un toron d'un type habituellement utilisé dans le domaine de la précontrainte, à sept fils 14 (voir figure 5) en acier munis d'une protection sacrificielle anti-corrosion. Par exemple, chaque toron 13 est un toron du type T16-1770 Mpa à sept fils en acier galvanisé. Le nombre des torons 13 utilisés pour former chaque câble de suspension 8 peut varier dans une large mesure. Ce nombre dépend essentiellement de la longueur et du poids du tablier 6 du pont 1. Pour un pont de quelque importance, le nombre des torons 13 pourra être de plusieurs centaines ou plus de mille.

A au moins une de ses extrémités, de préférence à chacune de ses deux extrémités, chaque câble 8 comporte au moins un dispositif d'accrochage 15 (figures 2, 3 et 4) permettant d'accrocher un groupe de torons 13 du câble 8 à l'un ou l'autre des massifs d'ancrage 11 et 12. Etant donné que dans la majorité des cas chaque câble de suspension 8 comportera un très grand nombre de torons parallèles 13, les torons de chaque câble 8 seront donc répartis en plusieurs groupes et à chaque groupe de torons sera associé au moins un dispositif d'accrochage 15, de préférence deux dispositifs d'accrochage, un à chaque extrémité du groupe de toron.

Comme montré dans la figure 2, chaque dispositif d'accrochage 15, qui sera décrit en détail plus loin, permet d'accrocher les torons 13 d'un groupe de torons à l'une 16b des extrémités d'une barre d'ancrage 16, dont l'autre extrémité 16a peut être ancrée à l'un ou l'autre des deux massifs d'ancrage, par exemple le massif d'ancrage 12. A cet effet, le massif d'ancrage 12, constitué par exemple par une structure en béton, comporte plusieurs trous traversants 17 (un pour chaque barre d'ancrage 16). Chaque trou 17 est légèrement conique, l'extrémité de plus grand diamètre du trou 17 se trouvant du côté du dispositif d'accrochage 15. A l'extrémité de plus petit diamètre du trou 17 se trouve une plaque métallique d'appui 18, par exemple en acier, qui présente un trou 19 aligné avec le trou 17 et une surface d'appui sphérique 21, autour de l'orifice de sortie du trou 19. La barre d'ancrage 16 est enfilée dans les trous alignés 17 et 19 et son extrémité 16a qui fait saillie au-delà de l'orifice de sortie du trou 19 est filetée et porte un écrou 22 à surface d'appui sphérique, qui prend appui sur la surface sphérique 21 de la plaque d'appui 18. Afin de protéger contre la corrosion l'extrémité saillante 16a de la barre d'ancrage 16, celle-ci peut être recouverte d'un capot 23 qui est fixé par des vis 24 à la plaque d'appui 18. Le capot 23 peut avantageusement comporter un orifice d'injection 25 à travers lequel un agent 26 de protection contre la corrosion, comme par exemple de la cire, de la graisse, du brai, un coulis de ciment ou une résine appropriée, peut être injecté dans le capot 23 et également dans le trou 17 à travers un canal 27 percé obliquement dans la plaque d'appui 18 et mettant l'intérieur du capot 23 en communication avec le trou 17. Après l'injection de l'agent 26 dans le capot 23 et le trou 17, l'orifice d'injection 25 peut être obturé au moyen d'un bouchon 28 et l'extrémité de grand diamètre du trou 17 peut être obturée par un joint approprié 29.

On notera que la plaque d'appui 18 peut être commune à plusieurs barres d'ancrage 16. Dans ce cas, plaque 18 aura une étendue plus grande que celle montrée dans la figure 2 et elle comportera plusieurs trous 19, un pour chaque barre d'ancrage 16 qui lui est associée.

En se reportant maintenant aux figures 3 à 5, on voit que le dispositif d'accrochage 15 comporte une noix 31 capable de recevoir et de retenir les torons 13 d'un groupe de torons du câble de suspension 8, et également de recevoir et de retenir l'extrémité 16b de la barre d'ancrage 16. La noix 31 est constituée par un corps en acier, qui a par exemple une forme générale cylindrique (figure 5) avec deux faces d'extrémité 31 a et 31b parallèles l'une à l'autre et sensiblement plates et perpendiculaires à l'axe longitudinal des torons 13. Dans la surface périphérique 31e du corps de la noix 31 sont formées plusieurs encoches 32, par exemple neuf encoches comme montré dans la figure 5. Chaque encoche s'étend d'une face d'extrémité 31a à l'autre face d'extrémité 31 b de la noix 31 et reçoit l'un des torons 13 du groupe de torons susmentionné qui, dans ce cas, comprend donc neuf torons. A titre indicatif, dans cet exemple, la noix a un diamètre d'environ 17 cm et une longueur axiale de 12 cm, et la barre 16, également en acier, peut avoir un diamètre d'environ 75 mm (Rg = 800 MPa).

A l'extrémité de chaque toron 13 est fixée une butée 33 qui, en service, sous l'effet de la tension longitudinale interne du toron 13 correspondant, prend appui contre la face d'extrémité 31b de la noix 31. Chaque butée 33 peut être constituée par un manchon en acier qui est fixé au toron 13 correspondant par filage ou sertissage, selon une technique bien connue dans le domaine de la précontrainte. A titre de variante, chaque butée peut être constituée par une douille 33' en acier (figure 6) qui est fixée au toron 13 correspondant par des clavettes coniques 34 selon une technique également bien connue dans le domaine de la précontrainte.

De préférence, chaque butée 33 (ou 33') prend appui sur la face d'extrémité 31b de la noix 31 par l'intermédiaire d'une bague de répartition de pression 35 en acier. Une rondelle 36 en un métal plus mou, par exemple en aluminium, peut être prévue entre chaque butée 33 et la bague 35 correspondante, afin de compenser d'éventuels légers défauts de parallélisme entre les surfaces de contact mutuel de la butée 33 de la bague 35.

Afin d'empêcher que, en service, les torons 13 ne puissent sortir radialement de leurs encoches respectives 32, un évidemment 37 peut être avantageusement formé dans la face d'extrémité 31b de la noix 31 à chaque endroit où une butée 33 (ou la bague 35, si elle est prévue) prend appui sur ladite face d'extrémité 31b, comme montré dans les figures 3 et 5. Dans ces conditions, en service, lorsque la butée 33 ou, si elle est présente, la bague 35 est engagée dans l'évidemment 37, elle coopère avec la paroi latérale de cet évidemment pour empêcher le toron 13 correspondant de sortir radialement de l'encoche 32.

Afin d'autoriser un léger débattement angulaire de chaque toron 13 par rapport à la noix 31, le fond de chaque encoche 32 est de préférence légèrement en pente descendante depuis la face d'extrémité 31b jusqu'à la face d'extrémité 3 la. Autrement dit, chaque encoche 32 est légèrement plus profonde du côté de la face d'extrémité 31a que du côté de la face d'extrémité 31 b. En outre, le fond de chaque évidemment 37, qui sert de surface d'appui pour la bague 35 ou pour la butée 33, a une surface légèrement sphérique, comme la surface en regard correspondante de la bague 35 ou de la butée 33.

La barre d'ancrage 16 et la noix 31 peuvent être fixées l'une à l'autre ou retenues l'une par rapport à l'autre au moins dans le sens tendant à s'opposer à la tension interne des torons 13 du câble de suspension 8. A cet effet, comme montré dans la figure 3, la noix 31 comporte en son milieu un trou 38 taraudé intérieurement, dans lequel peut être engagée et vissée l'extrémité 16b de la barre d'ancrage 16, qui est munie d'un filetage mâle, comme montré dans les figures 3 et 4.

Afin de protéger le dispositif d'accrochage 15 contre la corrosion, il peut être avantageusement prévu une enveloppe rigide étanche 39 en deux parties 39a et 39b. La partie 39a de l'enveloppe 39 est portée par les torons 13 du groupe de torons et comporte à cet effet neuf tubulures ou cheminées 41 (une pour chaque toron 13) ayant un diamètre intérieur correspondant au diamètre extérieur de chaque toron. La partie 39b de l'enveloppe 39 est portée par la barre d'ancrage 16 et comporte à cet effet un orifice 42 dont le diamètre correspond au diamètre extérieur de la barre 16. Les deux parties 39a et 39b de l'enveloppe 39 comportent des brides respectives d'assemblage, qui peuvent être fixées l'une à l'autre par plusieurs ensembles boulons et écrous 43.

En outre, chacune des deux parties 39 a et 39b de l'enveloppe 39 comporte une tubulure 44a ou 44b respectivement, qui peut être obturée par un bouchon 45a ou 45b respectivement. L'une des deux tubulures 44a et 44b sert d'orifice d'injection pour injecter dans les espaces vides à l'intérieur de l'enveloppe 39, après assemblage de ses deux parties 39a et 39b, un agent 46 de protection contre la corrosion, comme par exemple une cire, de la graisse, du brai, un coulis de ciment ou une résine appropriée.

Il va de soi que le mode de réalisation de l'invention qui a été décrit ci-dessus a été donné à titre d'exemple purement indicatif et nullement limitatif, et que de nombreuses modifications peuvent être facilement apportées par l'homme de l'art sans pour autant sortir du cadre de l'invention tel que défini dans les revendications suivantes. C'est ainsi notamment que la noix 31 pourrait avoir un nombre d'encoches plus petit ou plus grand que neuf. En outre, au lieu de prévoir un trou borgne 38 taraudé intérieurement pour fixer la noix 31 à l'extrémité de la barre d'ancrage 16, il est possible de prévoir un trou traversant la noix 31. Dans ce cas, la barre 16 peut retenir la noix 31 au moyen d'une tête de retenue portée par l'extrémité correspondante de la barre d'ancrage 16 et prenant appui contre la face d'extrémité 31a de la noix 31. Ladite tête de retenue peut être formée d'un seul tenant avec la barre d'ancrage 16 ou elle peut être formée par un écrou vissé sur un filetage formé sur l'extrémité de ladite barre d'ancrage.

## Revendications

1. Câble de suspension multitorons pour pont suspendu (1), ledit câble comprenant au moins un dispositif d'accrochage (15) à au moins une des extrémités du câble pour l'accrochage d'au moins un groupe de torons du câble à un point d'ancrage (12) sur l'infrastructure du pont, ledit câble comprenant plusieurs torons multifils (13) en acier, et ledit dispositif d'accrochage (15) comportant au moins une barre d'ancrage (16) et un corps (31) recevant un groupe de torons (13) du câble (8) et les retenant dans un sens longitudinal du câble, et recevant une extrémité (16b) de la barre d'ancrage (16) et la retenant dans le sens longitudinal opposé dudit câble, **caractérisé en ce que** chaque toron (13) du câble (8) est un toron de précontrainte comportant sept fils d'acier (14) munis d'une protection sacrificielle anti-corrosion.

2. Câble de suspension selon la revendication 1, **caractérisé en ce que** ledit corps (31) est constitué par une noix en acier ayant deux faces d'extrémité (31a,31b) parallèles l'une à l'autre et une surface périphérique cylindrique (31c) entre les deux faces d'extrémité, plusieurs encoches (32) étant formées dans ladite surface périphérique et s'étendant d'une face d'extrémité à l'autre de la noix (31) pour recevoir chacune un toron (13) dudit groupe de torons, chaque toron dudit groupe de torons étant pourvu d'une butée (33) à au moins une de ses extrémités, l'une (31b) des deux faces d'extrémité de la noix servant de face d'appui pour les butées (33) des torons (13) dudit groupe de torons.

3. Câble de suspension selon la revendication 2, **caractérisé en ce que** ladite butée (33) est un manchon en acier qui est fixé au toron (13) par filage ou sertissage.

4. Câble de suspension selon la revendication 2, **caractérisé en ce que** ladite butée (33') est une douille en acier fixée au toron par des clavettes coniques (34).

5. Câble de suspension selon l'une quelconque des revendications 2 à 4, **caractérisé en ce qu'**une bague (35) de répartition de pression est interposée entre chaque butée (33) et ladite face d'extrémité (31b) servant de face d'appui.

6. Câble de suspension selon l'une quelconque des revendications 2 à 5, **caractérisé en ce qu'**un évidemment (37) est formé dans ladite face d'appui (31b) à chaque endroit où une butée (33) ou la bague (35) de répartition de pression correspondante prend appui sur ladite face d'appui (31b), afin de retenir transversalement ladite butée ou ladite bague de répartition de pression.

7. Câble de suspension selon l'une quelconque des revendications 1 à 6, **caractérisé en ce que** la noix (31) comporte un trou central (38) apte à recevoir une première extrémité (16b) de la barre d'ancrage (16) et **en ce que** la noix (31) et/ou la première extrémité de la barre d'ancrage (16) porte un moyen de retenue pour maintenir ladite première extrémité de la barre d'ancrage dans ledit trou (38) de la noix.

8. Câble de suspension selon la revendication 7, **caractérisé en ce qu'**il est prévu, à titre de moyen de retenue, un filetage femelle dans ledit trou (38) et un filetage mâle sur la première extrémité (16b) de la barre d'ancrage (16).

9. Câble de suspension selon la revendication 7 ou 8, **caractérisé en ce que** la seconde extrémité (16a) de la barre d'ancrage (16) est filetée et porte un écrou (22) apte à servir de butée pour venir en appui sur une plaque d'appui (18) prévue audit point d'ancrage (12) sur l'infrastructure du pont (1).

10. Câble de suspension selon l'une quelconque des revendications 1 à 9, **caractérisé en ce que** ledit dispositif d'accrochage (15) est entouré d'une enveloppe rigide étanche (39) en deux parties (39a, 39b) qui sont portées respectivement par la barre d'ancrage (16) et par ledit groupe de torons (13) et qui sont assemblées l'une à l'autre de manière détachable, et **en ce que** les espaces vides dans ladite enveloppe (39) sont remplis d'une matière protectrice anti-corrosion (46).

11. Pont suspendu comprenant des points d'ancrage et un câble de suspension comportant plusieurs torons multifils (13) en acier, qui sont ancrés à leurs deux extrémités aux points d'ancrage (11, 12) sur l'infrastructure du pont, et au moins un dispositif d'accrochage (15) à au moins une des extrémités du câble pour l'accrochage d'au moins un groupe de torons du câble à l'un desdits point d'ancrage (12), ledit dispositif d'accrochage (15) comportant au moins une barre d'ancrage (16) et un corps (31) recevant un groupe de torons (13) du câble (8) et les retenant dans un sens longitudinal du câble, et recevant une extrémité (16b) de la barre d'ancrage (16) et la retenant dans le sens longitudinal opposé dudit câble, **caractérisé en ce que** chaque toron (13) du câble (8) est un toron de précontrainte comportant sept fils d'acier (14) munis d'une protection sacrificielle anti-corrosion.

## Claims

1. A multi-strand suspension cable for suspension bridge (1), which comprises at least one lock-on device (15) at at least one end of the cable for locking at least one group of the strands of the cable to an anchor point (12) on the infrastructure of the bridge, this cable to comprise several multiwire steel strands (13) and the aforesaid lock-on device (15) comprising at least one anchor bar (16) and one body (31) accommodating a group of strands (13) of the cable (8) and securing them in the longitudinal direction of the cable, and accommodating one end (16b) of the anchor bar (16) and securing it in the opposite longitudinal direction of the aforesaid cable, **characterised by** the fact that each strand (13) of the cable (8) is a prestressed strand comprising seven steel wires (14) equipped with sacrificial anti-corrosion protection.

2. The suspension cable as claimed in claim 1, **characterised by** the fact that the aforesaid body (31) is formed of a steel core with two end faces (31a, 31b) parallel with one another and a peripheral cylindrical surface (31c) between the two end faces, several notches (32) being formed on the aforesaid peripheral surface reaching from one end face to the other of the core (31) so that each can accommodate one strand (13) of the aforesaid group of strands, each strand in the aforesaid group of strands being fitted with a stop (33) at at least one of its ends, one (31b) of the two end faces of the core acting as a support face for the stops (33) of the strands (13) of the aforesaid group of strands.

3. The suspension cable as claimed in claim 2, **characterised by** the fact that the aforesaid stop (33) is a steel sleeve which is fixed to the strand (13) by extrusion or crimping.

4. The suspension cable as claimed in claim 2, **characterised by** the fact that the aforesaid stop (33) is a steel casing fixed to the strand by conical wedges (34).

5. The suspension cable as claimed in any of claims 2 to 4, **characterised by** the fact that a pressure distribution ring (35) is interposed between each stop (33) and the aforesaid end face (31b) acting as the support face.

6. The suspension cable as claimed in any of claims 2 to 5, **characterised by** the fact that a cut-out (37) is formed in the aforesaid support face (31b) at each place where a stop (33) or the corresponding pressure distribution ring (35) is supported on the aforesaid support face (31b), in order to secure the aforesaid stop or the aforesaid pressure distribution ring transversally.

7. The suspension cable as claimed in any of the claims 1 to 6, **characterised by** the fact that the core (31) houses a central hole (38) suitable for receiving a first end (16b) of the anchor bar (16) and that the core (31) and/or the first end of the anchor bar (16) has some means of grip in order to keep the aforesaid first end of the anchor bar in the aforesaid hole (38) of the core.

8. The suspension cable as claimed in claim 7, **characterised by** the fact that as a means of grip, a female thread is accommodated in the aforesaid hole (38) and a male thread on the first end (16b) of the anchor bar (16).

9. The suspension cable as claimed claim 7 or 8, **characterised by** the fact that the second end (16a) of the anchor bar (16) is threaded and has a nut (22) capable of acting as a stop as a support on a support plate (18) accommodated at the aforesaid anchor point (12) on the infrastructure of the bridge (1).

10. The suspension cable as claimed in one of claims 1 to 9, **characterised by** the fact that the aforesaid lock-on device (15) is surrounded by a sealed rigid envelope (39) in two parts (39a, 39b) borne respectively on the anchor bar (16) and the aforesaid group of strands (13), the two being put together so as to be detachable and so that the empty spaces in the aforesaid envelope (39) are filled with a protective anti-corrosion material (46).

11. A suspension bridge comprising anchor points and a suspension cable comprising several multiwire steel strands (13), which are anchored to their two ends at the anchor points (11, 12) on the infrastructure of the bridge, and at least one lock-on device (15) at at least one end of the cable to lock at least one group of strands of the cable onto one of the aforesaid anchor points (12), the aforesaid lock-on device (15) comprising at least one anchor bar (16) and a body (31) accommodating a group of strands (13) of the cable (8) and securing them in the longitudinal direction of the cable and accommodating one end (16b) of the anchor bar (16) and securing it in the opposite longitudinal direction of the aforesaid cable, **characterised by** the fact that each strand (13) of the cable (8) is a prestressed strand comprising seven steel wires (14) fitted with sacrificial anti-corrosion protection.

## Patentansprüche

1. Mehrlitziges Tragseil für Hängebrücken (1), das mindestens eine Einhängevorrichtung (15) an mindestens einem der Enden des Seils zum Einhängen mindestens einer Gruppe von Litzen des Seils in einem Verankerungspunkt (12) am Unterbau der Brücke umfaßt, wobei das Seil mehrere mehrdrähtige Stahllitzen (13) aufweist, und die Einhängevorrichtung (15) mindestens ein Verankerungsglied (16) und einen Körper (31) umfaßt, der eine Gruppe von Litzen (13) des Seils (8) aufnimmt und in einer Längsrichtung des Seils hält, und ein Ende (16b) des Verankerungsgliedes (16) aufnimmt und in der entgegengesetzten Längsrichtung des Seils hält, **dadurch gekennzeichnet, daß** jede Litze (13) des Seils (8) eine Vorspannlitze ist, die sieben Stahldrähte (14) umfaßt, die mit einem verbrauchbaren Anti-Korrosionsschutz versehen sind.

2. Tragseil nach Anspruch 1, **dadurch gekennzeichnet, daß** der Körper (31) aus einer Stahlnuß gebildet ist, die zwei Endflächen (31a, 31b), die parallel zueinander verlaufen, und eine zylindrische Randfläche (31c) zwischen den beiden Endflächen aufweist, wobei in der Randfläche mehrere Nuten (32) gebildet sind und von einer Endfläche der Nuß (31) zur anderen verlaufen, um jeweils eine Litze (13) der Gruppe von Litzen aufzunehmen, wobei ferner jede Litze der Gruppe von Litzen an mindestens einem ihrer Enden mit einem Anschlag (33) versehen ist und eine (31b) der beiden Endflächen der Nuß als Anlagefläche für die Anschläge (33) der Litzen (13) der Gruppe von Litzen dient.

3. Tragseil nach Anspruch 2, **dadurch gekennzeichnet, daß** der Anschlag (33) eine Stahlmuffe ist, die durch Extrudieren oder Bördeln an der Litze (13) befestigt wird.

4. Tragseil nach Anspruch 2, **dadurch gekennzeichnet, daß** der Anschlag (33') eine Stahlbuchse ist, die mit konischen Keilen (34) an der Litze befestigt ist.

5. Tragseil nach einem der Ansprüche 2 bis 4, **dadurch gekennzeichnet, daß** ein Druckverteilring (35) zwischen jedem Anschlag (33) und der Endfläche (31b), die als Anlagefläche dient, zwischengeschaltet ist.

6. Tragseil nach einem der Ansprüche 2 bis 5, **dadurch gekennzeichnet, daß** in der Anlagefläche (31b) an jeder Stelle, an der ein Anschlag (33) oder der entsprechende Druckverteilring (35) an der Anlagefläche (31b) anliegt, eine Aussparung (37) ausgebildet ist, um den Anschlag oder den Druckverteilring in Querrichtung zu halten.

7. Tragseil nach einem der Ansprüche 1 bis 6, **dadurch gekennzeichnet, daß** die Nuß (31) ein Mittelloch (38) aufweist, das ein erstes Ende (16b) des Verankerungsgliedes (16) aufnehmen kann, und daß die Nuß (31) und/oder das erste Ende des Verankerungsgliedes (16) ein Haltemittel aufweist, um das erste Ende des Verankerungsgliedes in dem Loch (38) der Nuß zu halten.

8. Tragseil nach Anspruch 7, **dadurch gekennzeichnet, daß** als Haltemittel ein Innengewinde in dem Loch (38) und ein Außengewinde am ersten Ende (16b) des Verankerungsgliedes (16) vorgesehen ist.

9. Tragseil nach Anspruch 7 oder 8, **dadurch gekennzeichnet, daß** das zweite Ende (16a) des Verankerungsgliedes (16) mit einem Gewinde versehen ist und eine Mutter (22) aufweist, die als Anschlag dienen kann, um an einer Stützplatte (18), die an dem Verankerungspunkt (12) am Unterbau der Brücke (1) vorgesehen ist, zur Anlage zu kommen.

10. Tragseil nach einem der Ansprüche 1 bis 9, **dadurch gekennzeichnet, daß** die Einhängevorrichtung (15) von einer steifen, dichten Hülle (39) aus zwei Teilen (39a, 39b) umgeben ist, die jeweils von dem Verankerungsglied (16) und von der Gruppe von Litzen (13) getragen werden und lösbar sind, und daß die Freiräume in der Hülle (39) mit einem Korrosionsschutzmaterial (46) gefüllt sind.

11. Hängebrücke, die Verankerungspunkte und ein Tragseil mit mehreren mehrdrähtigen Stahllitzen (13), die mit ihren beiden Enden in den Verankerungspunkten (11, 12) am Unterbau der Brücke verankert sind, und mindestens eine Einhängevorrichtung (15) an mindestens einem der Enden des Seils zum Einhängen mindestens einer Gruppe von Litzen des Seils in einem der Verankerungspunkte (12) umfaßt, wobei die Einhängevorrichtung (15) mindestens ein Verankerungsglied (16) und einen Körper (31) aufweist, der eine Gruppe von Litzen (13) des Seils (8) aufnimmt und diese in einer Längsrichtung des Seils hält, sowie ein Ende (16b) des Verankerungsgliedes (16) aufnimmt und in einer entgegengesetzten Längsrichtung des Seils hält, **dadurch gekennzeichnet, daß** jede Litze (13) des Seils (8) eine Vorspannlitze ist, die sieben Stahldrähte (14) umfaßt, die mit einem verbrauchbaren Korrosionsschutz versehen sind.
